# FASCICULE DE BREVET EUROPEEN

(11) **EP 1 191 874 B1**
(45) Date de publication et mention de la délivrance du brevet: **14.05.2003**
(21) Numéro de dépôt: 00945984.3
(22) Date de dépôt: 22.06.2000
(51) Int. Cl.: A47L 25/00, B29C 45/17

(54) **BROSSE ADHESIVE MONOBLOC A MANCHON TOURNANT ET PROCEDE DE FABRICATION D'UNE TELLE BROSSE**
EINSTÜCKIGE REINIGUNGSVORRICHTUNG MIT EINER EINE HAFTSCHICHT AUFWEISENDEN ROLLE UND VERFAHREN ZU IHRER HERSTELLUNG
ONE-BLOCK ADHESIVE BRUSH WITH ROTARY SLEEVE AND METHOD FOR MAKING SAME

(30) Priorité: 01.07.1999 FR 9908456
(43) Date de publication de la demande: 03.04.2002
(73) Titulaire: la Brosse et Dupont, 92411 Courbevoie (FR)
(72) Inventeur: BRISON, Marc, F-60000 Beauvais (FR)
(74) Mandataire: Lepeudry-Gautherat, Thérèse (FR)
(86) Numéro de dépôt international: FR0001736
(87) Numéro de publication internationale: WO01001844

(56) Documents cités:
- EP-A- 0 668 140
- DE-A- 4 242 553
- DE-U- 8 804 854
- US-A- 4 361 923
- US-A- 4 557 011

## Description

L'invention se situe dans le domaine technique des brosses adhésives pour le traitement des vêtements et concerne plus précisément une monture recevant un manchon tournant, et ses dispositifs annexes.

Il existe sur le marché une multitude de brosses adhésives à manchon tournantpour le traitement des vêtements, et pour des raisons de prix de revient, la plupart des fabricants ont choisi de réaliser la partie manche et la partie monture, recevant le manchon tournant, en une seule pièce moulée. Cela évite en fabrication l'assemblage de deux pièces.

Il faut cependant être en mesure de pouvoir engager le manchon sur la monture et de pouvoir l'en dégager pour remplacement. Ce manchon, comme on sait, est un tube cylindrique avantageusement réalisé en carton, sur lequel sont enroulées des feuilles adhésives successives, que l'utilisateur peut ôter les unes après les autres après emploi. Quand le manchon est garni de feuilles adhésives il est relativement rigide mais apte cependant à subir une déformation minimun autorisant son introduction sur la monture. Pour cela il y a deux possibilités. Soit on engage le manchon par le manche et dans ce cas le manchon est légèrement déformé en ovale autour du manche grâce à une forme appropriée de celui-ci, comprtant par exemple une rampe et un flasque ovale, de grand axe supérieur au diamètre intérieur de la recharge et de petit axe inférieur au diamètre intérieur de la recharge. Le manchon reprend progressivement peu ou prou une forme cylindrique autour de la monture et vient en fin d'assemblage, buter sur un flasque circulaire. Ce premier concept permet un assemblage automatique aisé du manchon, mais l'inconvénient pour l'utilisateur est la nécessité d'assurer le retrait du manchon vide par le manche ce qui n'est pas un geste naturel.

Soit on engage le manchon par l'extrémité opposée, donc du côté de la monture comme on le voit notamment sur le US-A-4557011. Dans ce cas celle-ci dispose alors de deux pattes souples qui s'escamotent lors du montage du manchon, puis reviennent en place pour assurer la fonction butée. Du côté du manche, l'extrémité de la monture est un flasque circulaire formant également butée.

L'avantage de ce second concept est de pouvoir mettre ou retirer une recharge en gardant le manche dans une main. Par contre les manipulations, à cause des pattes souples, ne sont pas aisées et la mécanisation du montage du manchon n'est pas évidente. De plus, le matériau utilisé pour le moulage possédant peu de mémoire élastique, il arrive que les pattes ne reviennent pas complètement à l'état initial, ce qui peut rendre aléatoire le maintien du manchon à l'usage.

Le Demandeur s'est attaché à trouver et mettre au point une solution qui évite les inconvénients précités en proposant un ensemble monobloc permettant à l'utilisateur de mettre en place sur la monture et de retirer le manchon hors de la monture, rapidement et aisément en agissant du côté de l'extrémité de la monture.

L'invention a donc pour objet une brosse adhésive à manchon tournant comportant un manche et une monture formant un ensemble monobloc moulé en une seule pièce, la monture comportant des organes de support et des pièces formant butée pour recevoir et maintenir le manchon tournant, brosse selon laquelle la monture est constituée d'une succession d'organes de support servant de points d'appui réguliers pour le manchon tournant en multipliant ses points de portée et en assurant la continuité de son guidage en rotation, et dont l'enveloppe extérieure desdits organes de support décrit un cylindre, un espace vide étant ménagé entre ladite enveloppe et au moins une butée à l'extrémité de la monture pour constituer un espace de déformation possible du manchon, facilitant son extraction.

Plus précisément, la butée à l'extrémité de la monture est constituée d'un flasque ovale dont la valeur du grand axe assure une butée longitudinale au manchon, et dont la valeur du petit axe est compatible avec l'espace vide. Des nervures s'adossent au flasque pour limiter la déformation du manchon et rigidifier le flasque. Le flasque constituant une butée, à la jonction entre le manche et la monture, forme une came du côté du manche.

Avantageusement, les organes support sont constitués de disques elliptiques inclinés sur l'axe de la monture et reliés entre eux par des nervures longitudinales.

Selon une autre caractéristique particulière de l'invention, un procédé de fabrication de ladite brosse consiste à injecter du gaz par un trou prévu à l'extrémité de la monture, pour conformer le manche et la monture de la brosse en une pièce. Ledit procédé se différencie des autres procédés connus notamment pour la réalisation de brosses à dent, comme décrit dans le EP 0668 140.

D'autres caractéristiques particulières et avantages de l'invention ressortiront de la description qui va suivre d'exemples non limitatifs de réalisation dans lesquels il est fait référence aux dessins annexés qui représentent.
Figures 1 et 2 des vues respectivement du dessus et de côté de la brosse adhésive.
Figure 3, une vue de face du flasque ovale d'extrémité.
Figure 4, une vue en coupe verticale de l'extrémité de la monture.
Figure 5 et 6 des vues respectivement de côté et en bout d'un fourreau de protection.
Figures 7 et 8 des vues schématiques à plus grande échelle d'une patte d'accrochage et d'une nervure de guidage.
Figure 9 et 10 des vues analogues aux figures 3 et 4, montrant une variante de réalisation.
Figures 11 et 12, des vues respectivement du dessus et de côté d'une variante de réalisation de la brosse adhésive.

L'ensemble monobloc montré sur les figures comporte une partie manche et une partie monture désignés respectivement par les références 1 et 2. Ces deux parties forment un ensemble monobloc moulé en une seule pièce. A la jonction entre le manche et la monture, un flasque ovale 3 formant came du côté du manche favorise l'introduction d'un manchon 4 garni de feuilles adhésives 5, représenté à la figure 1 en position de fonctionnement sur la monture 2. Il est alors en butée contre un flasque ovale 6, à l'extrémité de la monture, le flasque 3 faisant également butés du côté du manche, du fait de la différence entre le grand axe de l'ovale et le diamètre intérieur du manchon. En variante de réalisation non représentée, les flasques (3,6) pourraient présenter un contour polygonal.

La monture 2 a une structure particulière. Elle est constituée d'une succession de disques elliptiques 7 inclinés sur l'axe 10 de la monture et reliés entre eux par des nervures longitudinales 8. L'enveloppe 11 de ces disques elliptiques décrit un cylindre de diamètre D, légèrement inférieur au diamètre intérieur du manchon 4. Les disques constituent ainsi une succession d'organes de support servant de points d'appui et multipliant ainsi les points de portée pour le manchon tournant assurant la continuité de guidage en rotation du manchon. Ainsi le manchon peut-il tourner aisément, avec une faible jeu autour de ce cylindre, en prenant appui en plusieurs points, et selon toute sa périphérie, sur les disques elliptiques, ce qui diminue la pression de contact linéïque lorsque le manchon tourne sur la monture en usage. Le manchon 4 est donc maintenu sur la monture 2 entre le flasque 6 et l'autre flasque 3 du côté du manche.

Sur la figure 1 plus précisément, on voit que la monture dispose d'une série de trois disques elliptiques 7 dans un sens et d'une autre série de trois disques inclinés symétriquement dans l'autre sens, les disques se coupant sur l'axe 10 de la monture. On notera que les bords des disques extérieurs, le long de l'enveloppe 11, sont écartés du flasque 3 et du flasque 6 d'une distance E. De plus les points extérieurs de croisement des disques sont écartés des flasques d'une distance F. Un espace vide 12 est délimité ainsi dans l'enveloppe selon E et F, entre les disques et le flasque voisin, cet espace vide constituant à chaque extrémité de la monture un espace de déformation possible du manchon. En effet, quand l'utilisateur veut extraire un manchon dégarni, donc plus souple, hors de la brosse, il peut aisément écraser ledit manchon au niveau de cet espace vide 12 et ainsi le déformer pour lui imprimer une section ovale adaptée et pouvoir l'extraire en passant au-dessus du flasque ovale correspondant, soit du côté du manche par le flasque ovale 3, soit du côté opposé par le flasque ovale 6. Avantageusement il extraira le manchon par l'extrémité de la monture, au-dessus du flasque 6, en tenant le manche d'une main.

On voit plus précisément à la figure 3 un flasque ovale 6 ayant un petit axe a et un grand axe b. La valeur du grand axe b est déterminée de façon à assurer une butée longitudinale (axiale) suffisante, au maximum égale à l'épaisseur du carton de base formant le manchon, comme montré à la figure 4. La valeur du petit axe a doit être compatible avec l'espace vide 12 laissé entre ce flasque butée 6 et les premiers disques elliptiques 7 pour permettre la déformation du manchon et son extraction aisée lorsque toutes les feuilles adhésives ont été utilisées.

Plusieurs nervures 21 s'adossent à ce flasque 6, côté intérieur, pour limiter la déformation du carton de base du manchon et faciliter le guidage lors de son extraction.

Sur la face externe du flasque ovale 6 est monté par l'intermédiaire d'entretoises 13, un petit disque 14. Celui-ci permet d'encliqueter la monture 2 à l'intérieur d'un fourreau de protection 15 représenté par ailleurs aux figures 5 et 6. Ce fourreau légèrement tronconique sert à protéger la partie tournante de la brosse. Il est muni d'une ouverture d'extrémité 17 entourée d'une bordure annulaire 18. On peut ainsi l'encliqueter sur le disque 14 par des pattes déformables 20 prévues sur la bordure 18 et pourvues de crochets de retenue 16 comme le montre plus précisément la figure 7. De même la bordure annulaire 18 est équipée de plusieurs nervures de guidage 19 dont la structure est mieux visible à la figure 8, les nervures alternant avec les pattes.

Dans une variante de réalisation simplifiée représentée aux figures 9 et 10, on retrouve sur la bordure annulaire 18 les pattes déformables 20 et leurs crochets de retenue 16.

Avec une telle brosse monobloc, l'introduction par le manche d'une recharge constituée d'un manchon neuf garni de feuilles adhésives, est une opération très simple, favorisée par la came d'introduction, qui génère une petite déformation de la recharge pour passer au-dessus du premier flasque ovale.

Grâce aux espaces vides 12 et préférentiellement celui à l'extrémité de la monture,on extrait d'une main le manchon dégarni en tenant le manche par l'autre main.

La brosse précédemment décrite peut aussi être avantageusement réalisée comme représentée aux figures 11 et 12, dans lesquelles les mêmes éléments portent les mêmes références. On remarque que le volume de la zone du manche 1 est évidé et généré par une enveloppe continue lisse, donc agréable à la prise en main.

Du côté de la monture 2, les disques elliptiques 7 sont interrompus en leur centre par un cylindre évidé 22, ce qui permet un meilleur refroidissement de cette zone sans modifier l'enveloppe cylindrique des disques formant les points d'appui du manchon 4.

Cette variante de réalisation est obtenue par injection de gaz à l'extrémité de la monture, par un trou d'injection 23. Ce trou est encadré de pactes déformables de clipsage 24 servant à l'encliquetage du fourreau de protection 15. L'injection de gaz par le trou 23 permet de conformer le manche et la monture de la brosse en une pièce.

Ce concept autorise le développement de divers modèles de manches, un simple et rapide changement d'éléments moulants femelles étant suffisant.

## Revendications

1. Brosse adhésive à manchon tournant comportant un manche (1) et une monture (2) formant un ensemble monobloc moulé en une seule pièce, la monture comportant des organes de support (7) et des pièces (3, 6) formant butée pour recevoir et maintenir le manchon tournant (4), la monture (2) étant constituée d'une succession d'organes de support (7) servant de points d'appui réguliers pour le manchon tournant (4) et dont l'enveloppe extérieure (11) décrit un cylindre, et un espace vide (12) étant ménagé entre ladite enveloppe et au moins une butée (3, 6) à l'extrémité de la monture pour constituer un espace de déformation possible du manchon, **caractérisée en ce que** les organes de support de la monture (2) sont constitués de disques elliptiques (7) inclinés sur l'axe (10) de la monture et reliés entre eux par des nervures longitudinales (8).

2. Brosse adhésive selon la revendication 1, **caractérisée en ce que** la monture (2) dispose d'une série de trois disques elliptiques (7) inclinés dans un sens et d'une autre série de trois disques inclinés symétriquement dans l'autre sens, les disques se coupant sur l'axe (10) de la monture.

3. Brosse adhésive selon la revendication 1, **caractérisée en ce que** le flasque (3), constituant une butée à la jonction entre le manche (1) et la monture (2), forme une came du côté du manche.

4. Brosse adhésive selon la revendication 1, **caractérisée en ce que** sur la face externe d'un flasque (6), à l'extrémité de la monture (2), est rapporté un petit disque (14) pour l'encliquetage de la monture à l'intérieur d'un fourreau de protection (15).

5. Brosse adhésive selon la revendication 4, **caractérisée en ce que** l'encliquetage sur le disque (14) est assuré par des pattes déformables (20) ainsi que des nervures de guidage (19) liées au fourreau (15).

6. Brosse adhésive selon la revendication 5,
**caractérisée en ce que** les pattes déformables (20) sont prévues sur la bordure annulaire (18) entourant une ouverture d'extrémité (17) du fourreau (15).

7. Brosse adhésive selon les revendications 5 et 6, **caractérisée en ce que** les nervures de guidage (19) alternent avec les pattes déformables (20) sur la bordure annulaire (18).

8. Brosse adhésive selon la revendication 1, **caractérisée en ce que** les disques elliptiques (7) sont interrompus en leur centre par un cylindre évidé (22).

9. Brosse adhésive selon la revendication 1, **caractérisée en ce que** un trou d'injection de gaz (23) est prévu à l'extrémité de la monture (2), et encadré de pattes déformables de clipsage (24) pour l'encliquetage d'un fourreau de protection (15).

## Claims

1. An adhesive brush with a rotary sleeve comprising a handle (1) and a frame (2) forming a monoblock assembly moulded in a single piece, the frame comprising support members (7) and pieces (3, 6) forming stops to receive and hold the rotary sleeve (4), the frame (2) consisting of a succession of support members (7) acting as regular support points for the rotary sleeve (4) and the outer envelope (11) of which describes a cylinder, and an empty space (12) being left between the said envelope and at least one stop (3, 6) at the end of the frame to constitute a space into which the sleeve can deform, **characterized in that** the support members of the frame (2) consist of elliptical discs (7) inclined with respect to the axis (10) of the frame and connected together by longitudinal ribs (8).

2. An adhesive brush according to claim 1, **characterized in that** the frame (2) has a series of three elliptical discs (7) inclined in one direction and another series of three discs inclined symmetrically in the other direction, the discs intersecting on the axis (10) of the frame.

3. An adhesive brush according to claim 1, **characterized in that** the flange (3), constituting a stop where the handle (1) meets the frame (2), forms a cam on the handle side.

4. An adhesive brush according to claim 1, **characterized in that** attached to the outer face of a flange (6), at the end of the frame (2), is a small disc (14) for snap-fitting the frame inside a protective sheath (15).

5. An adhesive brush according to claim 4, **characterized in that** the snap-fitting on to the disc (14) is afforded by deformable tabs (20) and guide ribs (19) connected to the sheath (15).

6. An adhesive brush according to claim 5, **characterized in that** the deformable tabs (20) are provided on the annular border (18) surrounding an end opening (17) of the sheath (15).

7. An adhesive brush according to claims 5 and 6, **characterized in that** the guide ribs (19) alternate with the deformable tabs (20) on the annular border (18).

8. An adhesive brush according to claim 1, **characterized in that** the elliptical discs (7) are interrupted at their centres by a hollowed cylinder (22).

9. An adhesive brush according to claim 1, **characterized in that** a gas-injection hole (23) is provided at the end of the frame (2), and flanked with deformable clipping tabs (24) for the snap-fastening of a protective sheath (15).

## Patentansprüche

1. Haftbürste mit Drehhülse, einen Griff (1) und ein Traggestell (2) umfassend, gebildet durch eine Einblock-Einheit, gegossen als ein einziges Stück, wobei das Traggestell Tragelemente (7) und Teile (3, 6) umfasst, die einen Anschlag bilden, um die Drehhülse (4) aufzunehmen und zu halten, wobei das Traggestell (2) gebildet wird durch eine Aufeinanderfolge von Tragorganen (7), die der Drehhülse (4) als gleichmäßig verteilte Abstützpunkte dienen und deren Außenumhüllung (11) einen Zylinder beschreibt, und zwischen der genannten Umhüllung und wenigstens einem Anschlag (3, 6) am Ende des Traggestells ein leerer Raum (12) vorhanden ist, der eine Verformung der Drehhülse ermöglicht,
**dadurch gekennzeichnet,**
**dass** die Tragorgane des Traggestells (2) durch zur Achse (10) des Traggestells schrägstehende elliptische Scheiben (7) gebildet werden, die durch Längsrippen (8) miteinander verbunden sind.

2. Haftbürste nach Anspruch 1, **dadurch gekennzeichnet, dass** das Traggestell (2) eine Reihe von drei in einer Richtung schrägen elliptischen Scheiben (7) sowie eine weitere Reihe von drei symmetrisch in der anderen Richtung schrägen Scheiben umfasst, wobei die Scheiben sich in der Achse (10) des Traggestells schneiden.

3. Haftbürste nach Anspruch 1, **dadurch gekennzeichnet, dass** der am Übergang zwischen dem Griff (1) und dem Traggestell (2) einen Anschlag bildende Flansch (3) auf der Seite des Griffs eine Kurve bildet.

4. Haftbürste nach Anspruch 1, **dadurch gekennzeichnet, dass** an der Außenseite eines Flansches (6) am Ende des Traggestells (2) eine kleine Scheibe (14) befestigt ist, mittels der das Traggestell im Innem einer Schutzhülle (15) einrastet.

5. Haftbürste nach Anspruch 4, **dadurch gekennzeichnet, dass** das Einrasten mit Hilfe von verformbaren Klauen (20) sowie Führungsrippen (19) erfolgt, verbunden mit der Hülse (15).

6. Haftbürste nach Anspruch 5, **dadurch gekennzeichnet, dass** die verformbaren Klauen (20) auf dem ringförmigen Rand (18) vorgesehen sind, der eine Endöffnung (17) der Hülse (15) umgibt.

7. Haftbürste nach den Ansprüchen 5 und 6, **dadurch gekennzeichnet, dass** auf dem ringförmigen Rand (18) abwechselnd Führungsrippen (19) und verformbare Klauen (20) vorgesehen sind.

8. Haftbürste nach Anspruch 1, **dadurch gekennzeichnet, dass** die elliptischen Scheiben (7) in ihrem Zentrum durch einen Hohlzylinder (22) ausgespart sind.

9. Haftbürste nach Anspruch 1, **dadurch gekennzeichnet, dass** am Ende des Traggestells (2) ein Gasinjektionsloch (23) vorgesehen ist, umgeben von verformbaren Einrastklauen (24) zum Einrasten einer Schutzhülse (15).
